# FASCICULE DE BREVET EUROPEEN

(11) **EP 3 724 592 B1**
(45) Date de publication et mention de la délivrance du brevet: **09.02.2022**
(21) Numéro de dépôt: 18825566.5
(22) Date de dépôt: 25.11.2018
(51) Int. Cl.: F41A 9/79

(54) **CAISSE À MUNITIONS ET MAGASIN À MUNITIONS DESTINÉ A RECEVOIR UNE TELLE CAISSE**
MUNITIONSBOX UND ZUR AUFNAHME SOLCH EINER BOX VORGESEHENES MUNITIONSMAGAZIN
AMMUNITION BOX AND AMMUNITION MAGAZINE INTENDED TO RECIEVE SUCH A BOX

(30) Priorité: 13.12.2017 FR 1701301
(43) Date de publication de la demande: 21.10.2020
(73) Titulaire: NEXTER Systems, 78034 Versailles Cedex (FR)
(72) Inventeur: CARRE, Maxime, 18023 Bourges (FR); BAERT, Steve, 18023 Bourges (FR); CONTE, Alexis, 18023 Bourges (FR); RAYMOND, Rémi, 18023 Bourges (FR)
(74) Mandataire: Cabinet Chaillot
(86) Numéro de dépôt international: PCT/EP2018/082462
(87) Numéro de publication internationale: WO 2019/115210

(56) Documents cités:
- FR-A1- 3 052 247
- GB-A- 191 502 756
- US-A- 1 790 867
- US-A- 1 800 595
- US-A- 2 776 599

## Description

Le domaine technique de l'invention est celui des caisses à munitions ainsi que des magasins destinés à recevoir de telles caisses.

Il est connu de définir des tourelles canon qui sont équipées de magasins à munitions renfermant plusieurs caisses à munitions amovibles.

Une telle disposition permet en effet de faciliter le réapprovisionnement de l'arme. Les caisses ont un volume et une masse réduite. Elles sont garnies de munitions en bandes formées de maillons. Elles sont ensuite disposées dans le magasin de l'arme et les bandes sont raccordées les unes aux autres, d'une caisse à l'autre.

Le brevet US3788189 décrit un tel type de tourelle équipée de deux caisses à munitions fixées latéralement dans un magasin.

La demande de brevet FR3052247 décrit aussi une tourelle comprenant deux magasins latéraux, chaque magasin pouvant recevoir plusieurs caisses à munitions.

Cette dernière tourelle présente en outre la particularité de pouvoir recevoir les caisses introduites verticalement ou bien horizontalement.

Dans tous les cas il se pose le problème de la solidarisation de la caisse et du magasin.

Il faut en effet éviter que les caisses ne se déplacent lors des tirs ou des mouvements du véhicule portant la tourelle.

A cet effet, la demande de brevet FR3052247 propose de disposer des entretoises entre deux panneaux du magasin, entretoises qui délimitent les logements destinés à recevoir les caisses. Les caisses pouvant être introduites horizontalement sont par ailleurs maintenues grâce à la porte arrière du magasin.

Une telle solution n'assure pas de façon suffisamment fiable le maintien en position d'une caisse à un emplacement donné. De plus les entretoises gênent l'introduction horizontale des caisses et, concrètement, seules deux caisses peuvent être introduites horizontalement, toutes les autres doivent l'être verticalement.

C'est le but de l'invention que de proposer une caisse à munitions, ainsi qu'un magasin adapté pour recevoir une telle caisse, et qui ne présentent pas de tels inconvénients.

Ainsi avec la caisse et le magasin selon l'invention, les caisses sont fixées de façon fiable à des emplacements qui sont définis à la conception du système d'arme.

La mise en place et le retrait des caisses ne nécessitent pas d'outillage particulier, la simple manœuvre de l'anse de la caisse suffisant à assurer le verrouillage ou le déverrouillage de la caisse.

Ainsi l'invention a pour objet une caisse à munitions destinée à équiper un magasin d'une tourelle canon, caisse sensiblement parallélépipédique et comprenant deux parois frontales parallèles entre elles et deux parois latérales parallèles entre elles et perpendiculaires aux parois frontales, caisse comportant une anse pivotante formée de deux bras articulés sur les parois latérales et reliés par une poignée permettant l'extraction et le transport de la caisse, caisse caractérisée en ce que l'anse comporte un renflement disposé au niveau d'au moins un des bras articulés et au voisinage de son axe de pivotement sur les parois, renflement destiné à coopérer avec au moins une rainure de guidage portée par le magasin de la tourelle.

Selon un mode de réalisation, le renflement pourra former une surépaisseur prismatique usinée dans le bras.

Selon un autre mode de réalisation, le renflement pourra être réalisé sous la forme d'une plaquette fixée à un des bras.

Selon un autre mode de réalisation, le renflement pourra être réalisé sous la forme de languettes découpées et pliées dans le bras.

D'une façon préférée, le renflement pourra comporter des extrémités arrondies.

L'invention a également pour objet un magasin à munitions solidaire d'une tourelle canon et destiné à recevoir au moins une caisse à munitions selon l'invention, magasin comportant au moins deux panneaux délimitant un volume interne pouvant recevoir la ou les caisses, magasin caractérisé en ce que, au moins un des panneaux comporte au moins une rainure qui débouche sur au moins un logement sensiblement cylindrique, rainure destinée à assurer le guidage du renflement de l'anse d'une caisse, le logement cylindrique étant destiné à coopérer avec le renflement de façon à assurer un verrouillage de la caisse une fois celle-ci mise en place et la poignée de l'anse basculée en position basse.

Selon un mode de réalisation, le panneau pourra comporter au moins une rainure verticale permettant l'introduction d'au moins une caisse dans le magasin suivant une direction verticale.

Selon un autre mode de réalisation, le panneau pourra comporter au moins une rainure horizontale permettant l'introduction d'au moins une caisse dans le magasin suivant une direction horizontale.

Selon un mode de réalisation préféré, un magasin qui est destiné à recevoir au moins deux caisses à munitions disposées de façon contigüe l'une à l'autre aura un panneau qui comporte une rainure horizontale et au moins deux rainures verticales, chaque rainure verticale débouchant sur la rainure horizontale au niveau d'un logement cylindrique distinct.

L'invention sera mieux comprise à la lecture de la description qui va suivre d'un mode particulier de réalisation, description faite en référence aux dessins annexés et dans lesquels :
- La figure 1 est une vue en perspective d'une caisse selon un mode de réalisation de l'invention ;
- La figure 2 est une vue agrandie de la caisse et de son anse, vue de la zone entourée par le cercle repéré A à la figure 1 ;
- La figure 3 est une vue partielle et en perspective d'un magasin destiné à recevoir des caisses ;
- La figure 4 est une vue agrandie montrant le panneau du magasin portant les rainures ;
- La figure 5a montre une caisse mise en place dans le magasin et en position verrouillée ;
- La figure 5b montre une caisse mise en place dans le magasin et en position déverrouillée, avant déplacement horizontal ;
- La figure 5c montre une caisse mise en place dans le magasin et en position déverrouillée, avant déplacement vertical ;
- Les figures 6a et 6b montrent deux variantes de réalisation d'un panneau d'un magasin selon l'invention ;
- Les figures 7a et 7b sont deux vues de détail montrant l'extrémité d'un bras portant un renflement selon un mode de réalisation de l'invention, la figure 7a étant une coupe suivant le plan de coupe repéré BB sur la figure 7b ;
- Les figures 8a et 8b sont deux vues de détail montrant l'extrémité d'un bras portant un renflement selon un autre mode de réalisation de l'invention, la figure 8a étant une coupe suivant le plan de coupe repéré CC sur la figure 8b.

En se reportant aux figures 1 et 2, une caisse à munitions 1 selon l'invention est destinée à équiper un magasin d'une tourelle canon (non représentée).

Cette caisse 1 est sensiblement parallélépipédique et comprend deux parois frontales 2a et 2b parallèles entre elles et deux parois latérales 3a et 3b également parallèles entre elles et perpendiculaires aux parois frontales.

La caisse 1 comporte une anse 4 pivotante qui est formée de deux bras 5a et 5b articulés sur les parois latérales 3a et 3b et reliés par une poignée 6 permettant l'extraction et le transport de la caisse 1. Chaque bras 5a ou 5b peut pivoter sur une des parois latérales 3a ou 3b au niveau d'un axe 8. L'axe 8 comprend un élément de fixation mécanique, par exemple une tige comportant une partie filetée recevant un écrou (non représentés). On a fait apparaître sur les figures, sous la forme d'une ligne interrompue, uniquement la trace géométrique de l'axe 8.

Comme décrit dans la demande de brevet FR3052247, la poignée 6 est montée librement pivotante sur un axe 7. Lorsque la poignée 6 se trouve rabattue vers une paroi frontale 2a ou 2b de la caisse 1, l'axe 7 vient en appui contre la caisse 1 au niveau des encoches 9 (voir aussi la figure 5a). La poignée 6 est alors positionnée au-dessus du volume interne 10 de la caisse 1 et elle peut pivoter librement à ce niveau. La poignée 6 forme ainsi un rouleau permettant de guider une bande de munitions (non représentée) entre une caisse 1 et sa voisine, tout en réduisant les frottements. On pourra prévoir un montage de la poignée 6 sur roulement à aiguilles pour faciliter ce pivotement.

Comme on le voit plus particulièrement sur la figure 2 et les figures 7a et 7b, un des bras 5a de l'anse 4 comporte un renflement 11 qui est disposé au voisinage de son axe 8 de pivotement sur la paroi 3a.

Le renflement 11 est ici réalisé sous la forme d'une surépaisseur prismatique directement obtenue par usinage du bras. Le renflement pourrait alternativement être une plaquette 11 fixée à un des bras 5a (collée ou soudée). Le renflement 11 (ou la plaquette) est sensiblement parallélépipédique et comporte des extrémités arrondies 11a.

Dans la suite de la description on associera ainsi les termes renflement et plaquette, ce qui est décrit s'appliquant en effet indifféremment à un renflement monobloc avec le bras ou à une plaquette rapportée sur le bras.

Les figures 7a et 7b montrent plus précisément le renflement 11 usiné dans le bras. Le trou 21 permet le passage d'une tige filetée solidaire de l'axe 8.

Si le renflement 11 est réalisé sous la forme d'une plaquette rapportée, il peut tout simplement être pincé sur le bras par un écrou (non représenté) lors du montage de l'axe 8.

Comme on le voit à la figure 3, la caisse 1 est destinée à être mise en place dans un magasin à munitions 12. Ce magasin 12 est solidaire d'une tourelle canon (non représentée). On pourra se reporter à la demande de brevet FR3052247 qui décrit en détails une telle tourelle.

Le magasin 12 est destiné à recevoir plusieurs caisses à munitions 1 (ici deux caisses sont représentées). Le magasin 12 comporte au moins deux panneaux 13a et 13b qui délimitent un volume interne 14 pouvant recevoir la ou les caisses 1.

Comme on le voit sur les figures 3 et 4, les panneaux 13a et 13b sont ajourés pour réduire leur masse. Ils sont reliés par une plaque de fond 15 et des barrettes entretoises 16 les relient également au niveau de leurs extrémités supérieures. Les panneaux 13a,13b, la plaque de fond 15 et les barrettes 16 sont fixés les uns aux autres, par exemple par soudure.

Comme on le voit plus clairement à la figure 4, le panneau 13a comporte une rainure horizontale 17 qui s'étend sur toute la longueur du panneau 13a.

Le panneau 13a porte également cinq rainures verticales 18 espacées à distances régulières, la distance déparant deux rainures verticales 18 est sensiblement égale à la largeur des parois latérales 3a,3b de la caisse.

Des logements cylindriques 19 sont disposés à l'extrémité des rainures verticales 18 et ils sont traversés par la rainure horizontale 17.

Les rainures 17 et 18 et les logements 19 sont réalisés par fraisage du panneau 13a. La largeur des rainures verticales 18 est égale à celle de la rainure horizontale 17 et également à la largeur l du renflement (ou plaquette) 11 (Cf figures 7a et 7b).

Le diamètre du logement 19 est égal à la longueur L du renflement (ou plaquette) 11.

Ainsi les rainures 17 ou 18 peuvent assurer le guidage du renflement (ou plaquette) 11 de l'anse 4 d'une caisse 1.

Si on se reporte à la figure 5c qui montre la mise en place d'une caisse 1 suivant une direction verticale V, on remarque que, lorsque la poignée 6 de l'anse 4 de la caisse se trouve en position haute, c'est-à-dire avec les bras 5a et 5b verticaux, le renflement (ou la plaquette) 11 est logé dans la rainure 18 considérée qui permet la descente de la caisse dans le magasin 12.

Par ailleurs la rainure 18 assure le maintien des bras 5a et 5b dans leur position verticale.

En considérant la figure 5a, lorsque le renflement (ou la plaquette) 11 se positionne dans le logement cylindrique 19, la rainure 18 ne maintient plus les bras 5a et 5b verticaux et ces derniers peuvent basculer et la poignée 6 de l'anse 4 est alors à sa position basse.

On remarque que dans cette position, le renflement (ou la plaquette) 11 forme un angle d'environ 45° entre les directions verticales et horizontales. Le renflement (ou la plaquette) 11 se trouve maintenu par le logement cylindrique 19 dont le diamètre est sensiblement égal à la longueur L du renflement (ou plaquette) 11.

La caisse 1 se trouve donc bloquée dans sa position et ne peut plus se déplacer, ni verticalement, ni horizontalement.

Le logement cylindrique 19 coopère ainsi avec le renflement (ou la plaquette) 11 de façon à assurer un verrouillage de la caisse 1 une fois celle-ci mise en place, et la poignée 6 de l'anse 4 basculée en position basse.

Comme on le voit à la figure 5b, il est également possible de mettre en place une caisse 1 suivant une direction horizontale H. Il suffit de positionner la caisse à une extrémité du magasin 12 en maintenant l'anse 4 avec ses bras 5a et 5b horizontaux. Dans ce cas, le renflement (ou la plaquette) 11 se positionne dans la rainure horizontale 17 qui assure le maintien des bras 5a et 5b dans leur position horizontale.

Lorsque, après poussée de la caisse 1, le renflement (ou la plaquette) 11 se positionne dans un logement cylindrique 19, la rainure 17 ne maintient plus les bras 5a et 5b horizontaux et ces derniers peuvent basculer et la poignée 6 de l'anse 4 est alors à sa position basse.

Grâce à l'invention la caisse 1 se trouve effectivement verrouillée à un emplacement destiné à la recevoir, et cela que la caisse soit mise en place verticalement ou horizontalement.

Lors d'une mise en place horizontale de plusieurs caisses, il suffira de relever l'anse pour passer un premier logement cylindrique 19 et pouvoir fixer la caisse plus loin, au niveau d'un autre logement cylindrique 19.

On a décrit ici le positionnement d'un renflement (ou plaquette) 11 sur un seul des bras 5a. Par ailleurs il n'y a des rainures 17 et 18 que sur un seul des deux panneaux 13a ou 13b.

Cette solution permet avantageusement d'assurer un détrompage lors de la mise en place des caisses. En effet, du fait de la présence du renflement (ou de la plaquette), la caisse ne peut être introduite qu'avec l'orientation permettant l'introduction du renflement (ou de la plaquette) dans la rainure 17 ou 18 considérée.

Il est bien entendu possible de prévoir un tel renflement (ou plaquette) 11 sur chacun des bras 5a et 5b. Dans ce cas on réalisera des rainures 17 et 18 et des logements cylindriques 19 sur les deux panneaux 13a et 13b. Une telle variante permet d'équilibrer les efforts de verrouillage entre les deux panneaux.

On a également décrit ici un mode de réalisation dans lequel le magasin 12 porte au moins une rainure horizontale 17 et des rainures verticales 18. Ce mode autorise la mise en place des caisses 1 dans le magasin 12, suivant indifféremment des directions horizontales ou verticales.

Il est possible également comme représenté à la figure 6a, de réaliser un magasin 12 qui ne comporte pas de rainures verticales. Dans ce cas les caisses ne pourront être introduites qu'horizontalement. La ou les rainures horizontales 17 porteront à intervalles réguliers des logements cylindriques 19 matérialisant les positions de verrouillage pour les caisses.

Inversement, il est également possible comme représenté à la figure 6b, de réaliser un magasin qui ne comporte pas de rainures horizontales. Dans ce cas les caisses ne pourront être introduites que verticalement. Chaque rainure verticale 18 portera à son extrémité un logement cylindrique 19 matérialisant la position de verrouillage pour la caisse.

A titre de variante il est possible de réaliser le renflement 11 sous une autre forme que celle d'une surépaisseur usinée ou d'une plaquette rapportée.

On pourra par exemple réaliser sur les bras 5a, 5b des découpes et pliages localisés pour matérialiser les extrémités du renflement 11.

Les figures 8a et 8b montrent une telle variante dans laquelle l'extrémité d'un bras 5a porte deux languettes 20, découpées dans le matériau même du bras 5a, et pliées. Chaque languette 20 comporte ainsi une partie 20a plane et sensiblement parallèle au bras 5a et une partie 20b inclinée qui relie la partie plane 20a au bras 5a.

Les languettes 20 sont disposées de façon symétrique par rapport à un plan P, perpendiculaire au bras 5a, et passant par le trou 21 recevant l'axe 8.

Les languettes 20 sont ainsi en saillie par rapport au bras 5a et forment le renflement 11. Elles ont une largeur l sensiblement égale à celle des rainures 17 et 18 portées par le magasin 12.

La longueur L séparant les extrémités de chaque languette est par ailleurs sensiblement égale au diamètre du logement 19 dans lequel débouche la ou les rainures 17 et/ou 18.

Les languettes 20 sont, comme dans le mode de réalisation précédent, guidées par les rainures 17 ou 18 et elles permettent par leur coopération avec un logement 19 de verrouiller une caisse à munition dans un magasin.

## Revendications

1. Caisse (1) à munitions destinée à équiper un magasin (12) d'une tourelle canon, caisse sensiblement parallélépipédique et comprenant deux parois frontales (2a,2b) parallèles entre elles et deux parois latérales (3a,3b) parallèles entre elles et perpendiculaires aux parois frontales, caisse comportant une anse pivotante (4) formée de deux bras (5a,5b) articulés sur les parois latérales (3a,3b) et reliés par une poignée (6) permettant l'extraction et le transport de la caisse (1), caisse ***caractérisée en ce que*** l'anse (4) comporte un renflement (11) disposé au niveau d'au moins un des bras articulés (5a,5b) et au voisinage de son axe de pivotement (8) sur les parois, renflement destiné à coopérer avec au moins une rainure de guidage (17,17) portée par le magasin (12) de la tourelle.

2. Caisse à munitions selon la revendication 1, **caractérisée en ce que** le renflement (11) forme une surépaisseur prismatique usinée dans le bras (5a,5b).

3. Caisse à munitions selon la revendication 1, **caractérisée en ce que** le renflement (11) est réalisé sous la forme d'une plaquette fixée à un des bras (5a,5b).

4. Caisse à munitions selon la revendication 1, **caractérisée en ce que** le renflement (11) est réalisé sous la forme de languettes (20) découpées et pliées dans le bras (5a,5b).

5. Caisse à munitions selon une des revendications 1 à 4, **caractérisée** en ce le renflement (11) comporte des extrémités arrondies (11a).

6. Magasin (12) à munitions solidaire d'une tourelle canon et destiné à recevoir au moins une caisse (1) à munitions selon une des revendications précédentes, magasin comportant au moins deux panneaux (13a,13b) délimitant un volume interne (14) pouvant recevoir la ou les caisses, magasin ***caractérisé en ce que,*** au moins un des panneaux (13a,13b) comporte au moins une rainure (17,18) qui débouche sur au moins un logement (19) sensiblement cylindrique, rainure (17,18) destinée à assurer le guidage du renflement (11) de l'anse (4) d'une caisse (1), le logement cylindrique (19) étant destiné à coopérer avec le renflement (11) de façon à assurer un verrouillage de la caisse (1) une fois celle-ci mise en place et la poignée (6) de l'anse (4) basculée en position basse.

7. Magasin à munitions selon la revendication 6, **caractérisé en ce que** le panneau (13a,13b) comporte au moins une rainure verticale (18) permettant l'introduction d'au moins une caisse (1) dans le magasin (12) suivant une direction verticale.

8. Magasin à munitions selon une des revendications 6 ou 7, **caractérisé en ce que** le panneau (13a,13b) comporte au moins une rainure horizontale (17) permettant l'introduction d'au moins une caisse (1) dans le magasin (12) suivant une direction horizontale.

9. Magasin à munitions selon les revendications 7 et 8 et destiné à recevoir au moins deux caisses (1) à munitions disposées de façon contigüe l'une à l'autre, **caractérisé en ce que** le panneau (13a,13b) comporte une rainure horizontale (17) et au moins deux rainures verticales (18), chaque rainure verticale (18) débouchant sur la rainure horizontale (17) au niveau d'un logement cylindrique (19) distinct.

## Patentansprüche

1. - Munitionsbox (1), die zur Ausstattung eines Magazins (12) eines Geschützturms bestimmt ist, wobei die Box etwa parallelepipedisch ist und zwei zueinander parallele frontale Wände (2a, 2b) und zwei zueinander parallele und zu den frontalen Wänden senkrechte seitliche Wände (3a, 3b) umfasst, wobei die Box einen schwenkenden Henkel (4) aufweist, der von zwei Armen (5a, 5b) gebildet ist, die an den seitlichen Wänden (3a, 3b) angelenkt und durch einen Griff (6) verbunden sind, der die Herausnahme und den Transport der Box (1) gestattet, wobei die Box **dadurch gekennzeichnet ist, dass** der Henkel (4) eine Verdickung (11) aufweist, die im Bereich von mindestens einem der angelenkten Arme (5a, 5b) und in der Nähe seiner Schwenkachse (8) an den Wänden angeordnet ist, wobei die Verdickung bestimmt ist, mit mindestens einer Führungsrille (17, 17) zusammenzuwirken, die vom Magazin (12) des Turms getragen wird.

2. - Munitionsbox nach Anspruch 1, **dadurch gekennzeichnet, dass** die Verdickung (11) eine in den Arm (5a, 5b) eingearbeitete prismatische Überdicke bildet.

3. - Munitionsbox nach Anspruch 1, **dadurch gekennzeichnet, dass** die Verdickung (11) in Form einer Plakette hergestellt ist, die an einem der Arme (5a, 5b) befestigt ist.

4. - Munitionsbox nach Anspruch 1, **dadurch gekennzeichnet, dass** die Verdickung (11) in Form von aus dem Arm (5a, 5b) ausgeschnittenen und gebogenen Laschen (20) hergestellt ist.

5. - Munitionsbox nach einem der Ansprüche 1 bis 4, **dadurch gekennzeichnet, dass** die Verdickung (11) abgerundete Enden (11a) aufweist.

6. - Munitionsmagazin (12), das mit einem Geschützturm fest verbunden und bestimmt ist, mindestens eine Munitionsbox (1) nach einem der vorangehenden Ansprüche zu empfangen, wobei das Magazin mindestens zwei Platten (13a, 13b) aufweist, die ein Innenvolumen (14) begrenzen, das die Box(en) empfangen kann, wobei das Magazin **dadurch gekennzeichnet ist, dass** mindestens eine der Platten (13a, 13b) mindestens eine Rille (17, 18) aufweist, die über mindestens einer etwa zylindrischen Aufnahme (19) ausmündet, wobei die Rille (17, 18) bestimmt ist, die Führung der Verdickung (11) des Henkels (4) einer Box (1) sicherzustellen, wobei die zylindrische Aufnahme (19) bestimmt ist, mit der Verdickung (11) derart zusammenzuwirken, dass eine Verriegelung der Box (1) sichergestellt ist, sobald diese platziert und der Griff (6) des Henkels (4) in die niedrige Position geschwenkt ist.

7. - Munitionsmagazin nach Anspruch 6, **dadurch gekennzeichnet, dass** die Platte (13a, 13b) mindestens eine vertikale Rille (18) aufweist, die das Einführen von mindestens einer Box (1) in das Magazin (12) gemäß einer vertikalen Richtung gestattet.

8. - Munitionsmagazin nach einem der Ansprüche 6 oder 7, **dadurch gekennzeichnet, dass** die Platte (13a, 13b) mindestens eine horizontale Rille (17) aufweist, die das Einführen von mindestens einer Box (1) in das Magazin (12) gemäß einer horizontalen Richtung gestattet.

9. - Munitionsmagazin nach den Ansprüchen 7 und 8 und bestimmt, mindestens zwei Munitionsboxen (1) zu empfangen, die in unmittelbarer Nachbarschaft zueinander angeordnet sind, **dadurch gekennzeichnet, dass** die Platte (13a, 13b) eine horizontale Rille (17) und mindestens zwei vertikale Rillen (18) aufweist, wobei jede vertikale Rille (18) im Bereich einer verschiedenen zylindrischen Aufnahme (19) auf der horizontalen Rille (17) ausmündet.

## Claims

1. - An ammunition box (1) that is intended to equip a magazine (12) of a gun turret, which box is substantially parallelepipedic and comprises two front walls (2a, 2b) that are parallel to one another and two side walls (3a, 3b) that are parallel to one another and perpendicular to the front walls, the box comprising a pivoting handle (4) formed by two arms (5a, 5b) articulated on the side walls (3a, 3b) and connected by a grip (6) allowing the extraction and transportation of the box (1), which box is **characterised in that** the handle (4) comprises a protuberance (11) provided at at least one of the articulated arms (5a, 5b) and in the vicinity of its pivot pin (8) on the walls, which protuberance is intended to engage with at least one guide groove (17, 17) provided on the magazine of the turret (12).

2. - The ammunition box according to claim 1, **characterised in that** the protuberance (11) forms a prismatic overthickness machined in the arm (5a, 5b).

3. - The ammunition box according to claim 1, **characterised in that** the overthickness (11) is made in the form of a small plate fastened to one of the arms (5a, 5b).

4. - The ammunition box according to claim 1, **characterised in that** the protuberance (11) is made in the form of tongues (20) cut and bent in the arm (5a, 5b).

5. - The ammunition box according to one of claims 1 to 4, **characterised in that** the protuberance (11) comprises rounded ends (11a).

6. - An ammunition magazine (12) secured to a gun turret and intended to receive at least one ammunition box (1) according to one of the preceding claims, the magazine comprising at least two panels (13a, 13b) delimiting an inner volume (14) able to receive the box or boxes, which magazine is **characterised in that** at least one of the panels (13a, 13b) comprises at least one groove (17, 18) that emerges on at least one substantially cylindrical housing (19), the groove (17, 18) being intended to ensure the guiding of the protuberance (11) of the handle (4) of a box (1), the cylindrical housing (19) being intended to cooperate with the protuberance (11) so as to ensure locking of the box (1) once the latter is placed and the grip (6) of the handle (4) is tilted in low position.

7. - The ammunition magazine according to claim 6, **characterised in that** the panel (13a, 13b) includes at least one vertical groove (18) allowing the insertion of at least one box (1) into the magazine (12) in a vertical direction.

8. - The ammunition magazine according to one of claims 6 or 7, **characterised in that** the panel (13a, 13b) includes at least one horizontal groove (17) allowing the insertion of at least one box (1) into the magazine (12) in a horizontal direction.

9. - The ammunition magazine according to claims 7 and 8 and intended to receive at least two ammunition boxes (1) disposed adjacent to one another, **characterised in that** the panel (13a, 13b) comprises a horizontal groove (17) and at least two vertical grooves (18), each vertical groove (18) emerging on the horizontal groove (17) at a separate cylindrical housing (19).
